# EUROPÄISCHE PATENTSCHRIFT

(11) **EP 0 881 318 B1**
(45) Veröffentlichungstag und Bekanntmachung des Hinweises auf die Patenterteilung: **25.09.2002**
(21) Anmeldenummer: 98109766.0
(22) Anmeldetag: 28.05.1998
(51) Int. Cl.: D06F 73/00, D06F 81/08

(54) **Vorrichtung zur Finish-Behandlung**
Finishing treatment device
Dispositif pour treaitement de finition

(30) Priorität: 28.05.1997 DE 19722446
(43) Veröffentlichungstag der Anmeldung: 02.12.1998
(73) Patentinhaber: VEIT GMBH & CO., 86899 Landsberg (DE)
(72) Erfinder: Weigel, Karl-Heinz, Dipl.-Ing., 86916 Kaufering (DE)
(74) Vertreter: Grünecker, Kinkeldey, Stockmair & Schwanhäusser Anwaltssozietät

(56) Entgegenhaltungen:
- DE-A- 3 146 539
- DE-U- 1 974 029
- FR-A- 2 409 405
- PATENT ABSTRACTS OF JAPAN vol. 013, no. 529 (C-658), 27. November 1989 -& JP 01 214398 A (YUKIO MIYATA), 28. August 1989
- PATENT ABSTRACTS OF JAPAN vol. 016, no. 133 (C-0925), 6. April 1992 -& JP 03 295593 A (FUJI CAR MFG CO LTD), 26. Dezember 1991
- PATENT ABSTRACTS OF JAPAN vol. 095, no. 011, 26. Dezember 1995 & JP 07 213800 A (JUKI CORP), 15. August 1995

## Beschreibung

Die Erfindung betrifft eine Vorrichtung zur Finish-Behandlung, insbesondere einen Hemdenfinisher, der im Oberbegriff von Anspruch 1 beschriebenen Art.

Ein derartiger Finisher ist aus der US-A-5 474 216 bekannt. Der bekannte Finisher weist ein Gebläse auf, dessen Saugöffnung fest mit einer die Saug-Ausnehmung aufweisenden Leitung verbunden ist, die in die Saug/Blas-Öffnung führt, und dessen Blasöffnung ebenfalls fest über eine die Blas-Ausnehmung enthaltende Blasleitung mit der Saug/Blas-Öffnung verbunden ist. Sowohl die Saugleitung als auch die Blasleitung stehen über zwei Rohrstutzen mit der Atmosphäre in Verbindung, wobei diese Verbindung jeweils durch ein 3-Wegeventil geöffnet oder geschlossen werden kann. Soll in der Büste des Finishers ein Vakuum erzeugt werden, so wird der die Saugleitung mit der Atmosphäre verbindende Rohrstutzen geschlossen und durch das 3-Wegeventil eine Verbindung zwischen der Saugleitung und der Saug-öffnung des Gebläses geschaffen. Das Ventil in der Blasleitung wird so gestellt, daß es die Blasöffnung des Gebläses mit dem Rohrstutzen verbindet und die Blasleitung absperrt. Soll geblasen werden, wird die Saugleitung abgesperrt und die Saugöffnung mit ihrem Rohrstutzen verbunden, während der Blas-Rohrstutzen abgesperrt wird und eine Verbindung zwischen der Blasöffnung und der Blasleitung geschaffen wird. Die Ventilsteuerung ist jedoch relativ aufwendig und erlaubt nur einen abrupten Wechsel zwischen voller Blas- und voller Saugleistung, ohne sanften Übergang.

Bei Bügeltischen ist es aus dem DE-GM 1 974 029 bekannt, zwischen dem Gebläse und einer Saug/Blas-Öffnung eine verschwenkbare Rohrklappe anzuordnen. Die Rohrklappe ist unterhalb der Saug/Blas-Öffnung um eine waagerechte Achse derart schwenkbar, daß sie mit ihrer ersten Stirnseite wahlweise entweder über die Blasöffnung oder die Saugöffnung oder in eine senkrechte Neutralstellung verschwenkt werden kann, während ihre zweite Stirnseite sich immer unterhalb der Saug/Blas-Öffnung befindet. Bedingt durch die Verschwenkbewegung der Rohrklappe muß jedoch in der Luftkammer genügend Freiraum vorhanden sein, der abgedichtet werden muß. Zum Abdichten werden Federmetallstreifen verwendet, die gleichzeitig als Anschlag wirken. Das Umschalten zwischen dem Saugen und dem Blasen ist somit immer mit klappernden Geräuschen verbunden, die zwar für sich gesehen nicht sehr laut sind, bei ständiger Wiederholung über den Arbeitstag jedoch extrem stören können.

Ebenfalls bei Bügeltischen ist es aus der DE 31 46 539 A1 bekannt, das gesamte Geblase unterhalb der Saug/Blas-Öffnung so zu verschieben, daß wahlweise entweder die Saugöffnung des Gebläses oder die Blasöffnung des Gebläses unter die Saug/Blas-Öffnung verschoben werden kann. Das Verschieben eines ganzen Gebläses ist jedoch bei Finishern, die mit Gebläsen wesentlich höherer Leistung ausgerüstet werden müssen, konstruktiv viel zu aufwendig.

Aus dem Stand der Technik sind weitere Hemdenfinisher bekannt, die im Saug/Blas-Betrieb arbeiten. Die Hemden werden auf eine Büste aufgezogen und anschließend mit einem Behandlungsmedium, wie Dampf oder Heißluft, behandelt, das in die Büste eingeleitet wird und das Kleidungsstück von innen nach außen durchdringt. Um den gewünschten Glättungseffekt zu erzielen, muß das Behandlungsmedium mit einem vorbestimmten Druck das Kleidungsstück aufblähen, wodurch es gespannt und geglättet wird. Mittels verschiedener Fixiervorrichtungen wird weitgehend verhindert, daß das eingeblasene Behandlungsmedium aus den Ärmelöffnungen bzw. der Kragenöffnung entweicht. Insbesondere ist es erforderlich, die offene Knopfleiste des Hemdes oder der Bluse so auf der Büste zu fixieren, daß an dieser Stelle kein Behandlungsmedium entweichen kann. Aus dem Stand der Technik ist bekannt, dazu eine Knopfandruckleiste einzusetzen, die durch einen geeigneten Mechanismus auf die Knopfleiste des Hemdes gedrückt wird. Dieser Arbeitsschritt bereitet insofern Probleme, da die Knopfleiste zuerst von Hand ausgerichtet werden muß. Um einen Unfall zu vermeiden, darf die Bedienperson die Knopfleiste nicht mehr festhalten, wenn die Knopfandruckleiste an die Knopfleiste herangeführt wird.

Aus dem Stand der Technik ist bekannt, das Hemd und speziell die von Hand ausgerichtete Knopfleiste mittels Unterdruck auf der Büste zu fixieren. Daher wird, nachdem die Knopfleiste von Hand ausgerichtet ist, ein Sauggebläse eingeschaltet. Die Knopfleiste kann gefahrlos von Hand gehalten werden, bis sie durch den äußeren Luftdruck definiert auf der Büste fixiert ist. Während das Sauggebläse läuft, kann die Lage der Knopfleiste noch von Hand korrigiert werden. Danach wird die Knopfandruckleiste in ihre Arbeitsposition bewegt und das Sauggebläse abgeschaltet. Das Hemd wird nunmehr an weiteren Stellen abgedichtet und fixiert. Danach wird mittels eines zweiten Gebläses das Behandlungsmedium in das Hemd eingeblasen.

Um ein gutes Finishergebnis zu erzielen, werden bei Finishern gern Radialgebläse eingesetzt, die eine hohe Blas- bzw. Saugleistung ermöglichen. Diese Gebläse können nicht durch Umkehr der Drehrichtung von Saugen auf Blasen umgestellt werden, so daß für eine Saug/Blas-Funktion bisher zwei Gebläse eingesetzt werden mußten.

Bei Bügeltischen ist es weiterhin bekannt, Klappenmechanismen zur Ausbildung veränderbarer Luftkanäle vorzusehen, wobei durch Änderung der Klappenstellung eine Umschaltung auf Saugen oder Blasen erfolgt. Eine derartige Konstruktion ist aus der DE 27 44 507 bekannt. Bei diesem Bügeltisch mit Saug/Blas-Funktion ist die Öffnung im Boden der Tischplatte über einen Rohrstutzen mit einer Zwischenkammer verbunden, an welcher ferner das Gebläse und in welche sowohl die Saugöffnung als auch die Blasöffnung des Gebläses mündet. Mittels Klappen und Gestänge ist es möglich, entweder die Saugöffnung oder die Blasöffnung mit dem Rohrstutzen in Verbindung zu setzen, um an der oberen Bügelfläche der hohlen Tischplatte abzusaugen oder zu blasen.

Es sind die unterschiedlichsten Ausbildungen solcher Klappenmechanismen zum Umschalten vom Saug- in den Blasbetrieb bekannt. Neben dem aufwendigen Aufbau entstehen bei den bisher bekanntgewordenen Konstruktionen relativ hohe Leistungsverluste und starke Geräusche beim Umschalten der Klappen. Um diese Mängel zu beheben, wurde in der DE 31 46 539 vorgeschlagen, die Saug/Blas-Umschaltung durch Verschieben des Gebläses zu realisieren. Die gefundene Lösung ist jedoch speziell für einen Bügeltisch geeignet. Das räumliche Verschieben des relativ großen Gebläses eines Hemdenfinishers ist aus konstruktiven Gründen nicht erwünscht.

Der Erfindung liegt somit die Aufgabe zugrunde, eine Vorrichtung zur Finish-Behandlung von Kleidungsstücken zu schaffen, mit der auf konstruktiv einfache Weise, mit einem sanften Übergang und geräuscharm zwischen Saugen und Blasen umgeschaltet werden kann.

Die Aufgabe wird mittels einer Vorrichtung gemäß Patentanspruch 1 gelöst.

Durch die erfindungsgemäße Ausgestaltung wird auf konstruktiv einfache Weise und mit geringem Bauvolumen eine sehr geräuscharme Umschaltung zwischen Saugen und Blasen möglich. Weiterhin erfolgt das Umschalten nicht mehr abrupt, sondern fließend, so daß auch dadurch eine abrupte Geräuschentwicklung vermieden wird.

Die Vorrichtung zeichnet sich durch einen sehr einfachen Aufbau aus und weist auch ein geringes Bauvolumen auf. Bei der Umschaltung vom Saugen auf Blasen entstehen keine lauten Klappengeräusche, wie sie bisher aus dem Stand der Technik bekannt waren. Die Vorrichtung ist sehr robust und wartungsfrei. Verglichen mit einem herkömmlichen Hemdenfinisher mit zwei Gebläsen sind folgende Vorteile besonders erwähnenswert: Der Saugbetrieb dient lediglich zur Fixierung der Knopfleiste. Es ist erwünscht, daß die Saugwirkung möglichst schnell verfügbar ist. Dazu muß jedoch ein Sauggebläse mit hoher Saugleistung eingesetzt werden. Die Erfindung erspart somit ein Sauggebläse mit hoher Saug-leistung, wodurch die Gesamtkosten des Hemdenfinishers gesenkt werden können. Ferner wird auch Bauraum eingespart.

Mit dem zusätzlichen Merkmal gemäß den Anspruch 3 wird ein linearer Übergang vom Saug- zum Blasbetrieb ermöglicht und Geräusche weiter reduziert.

Weitere Maßnahmen und Vorteile der Erfindung ergeben sich aus den weiteren Unteransprüchen und der nachfolgenden Beschreibung des Ausführungsbeispiels in Verbindung mit den beigefügten schematischen Zeichnungen.
- Fig. 1: zeigt die erfindungsgemäße Vorrichtung im Blasbetrieb.
- Fig. 2: zeigt die erfindungsgemäße Vorrichtung im Saugbetrieb.
- Fig. 3 bis 5: zeigen aus der Perspektive A-B-C gem. Fig. 1
- die Blasstellung,
- eine Mittelstellung und
- eine Saugstellung.

Die Fig. 1 zeigt eine auf einem Basisteil angeordnete und in eine Vorrichtung zur Finish-Behandlung integrierte, Saug/Blasvorrichtung mit einem Gebläse 1, das eine Saugöffnung 2 und eine Blasöffnung 3 aufweist. Vor der Saugöffnung 2 und der Blasöffnung 3 ist ein Wärmetauscher 5 in einem Wärmetauschergehäuse 4 angeordnet. Im Blasbetrieb wird Luft aus der Blasöffnung 3 in den Wärmetauscher 5 geblasen. Die erhitzte Luft tritt aus der Saug/Blas-Öffnung 4b in Pfeilrichtung nach oben aus und wird in die Büste eingeleitet.

In der Fig. 2 ist die Saugstellung gezeigt, in der die Luft aus der Büste abgesaugt wird. Die Luft tritt durch die Saug/Blas-Öffnung 4b in Pfeilrichtung nach unten ein und wird in die Saugöffnung 2 gesaugt und aus der Blasöffnung 3 in die Umgebung geblasen. Für die Steuerung des Luftstromes sind verschiedene Mittel vorgesehen, deren Aufbau und Funktion nachfolgend erläutert werden.

Der Wärmetauscher 5 ist von einem Wärmetauschergehäuse 4 umschlossen. Aus den Fig. 1 und 2 ist zu erkennen, daß das Wärmetauschergehäuse 4 höher als der Wärmetauscher 5 ist, d. h., zwischen der Gehäuseoberseite 4a und der Oberseite 5a des Wärmetauschers 5 bleibt ein Leerraum 4c. Die dem Gebläse 1 zugewandte Gehäusewand 6 des Wärmetauschers 5 weist eine erste Ausnehmung 6a auf, die gemäß den Fig. 3 bis 5 in dem Bereich des Leerraums 4c, d. h. oberhalb des Wärmetauschers 5, angeordnet ist. Neben dieser ersten Ausnehmung 6a, jedoch nach unten und seitlich versetzt, ist eine zweite Ausnehmung 6b vorgesehen. Diese Ausnehmung 6b ist gemäß den Fig. 3 bis 5 im Bereich des Wärmetauschers 5 angeordnet.

Für den Saugbetrieb muß die Saugöffnung 2 des Gebläses 1 mit der Ausnehmung 6a verbunden sein. Gleichzeitig muß die Ausnehmung 6b verschlossen sein. Die strömungstechnische Verbindung erfolgt über einen kastenförmigen Verbindungskanal 8, an dem stirnseitig ein Schiebeblech 7 befestigt ist, das mit dem Verbindungskanal 8 eine Baueinheit bildet, d. h. einstückig ist. Diese Baueinheit wird mittels eines Pneumatikzylinders 9 parallel zu der Gehäusewand 6 des Wärmetauschers 5 verschoben. Das Schiebeblech 7 weist eine Ausnehmung 7a auf, deren Größe dem Querschnitt des Verbindungskanals 8 entspricht. Ferner ist das Schiebeblech 7 so bemessen, daß in der Saugstellung gemäß Fig. 5 die Ausnehmung 6b und in der Blasstellung gemäß Fig. 3 die Ausnehmung 6a verdeckt ist. Der Verbindungskanal 8 ist stirnseitig zu den Saug- und Blasöffnungen so ausgebildet, daß er in der jeweiligen Endstellung druckdicht mit der betreffenden Saug- bzw. Blasöffnung verbunden ist.

## Patentansprüche

1. Vorrichtung zur Finish-Behandlung von Kleidungsstücken mit einem Gebläse (1), das eine Saugöffnung (2) und eine Blasöffnung (3) aufweist, einer Saug/Blas-Öffnung (4b) zum Blasen und Saugen der Luft in und aus dem Kleidungsstück, einer Saug-Ausnehmung (6a) zum Verbinden der Saugöffnung (2) mit der Saug/Blas-Öffnung (4b), einer Blas-Ausnehmung (6b) zum Verbinden der Blasöffnung (3) mit der Saug/Blas-Öffnung (4b), und einer Einrichtung (9) zum Steuern der Strömungsrichtung zwischen dem Gebläse (1) und der Saug/Blas-Öffnung (4b), **dadurch gekennzeichnet, daß** die Saug - und die Blas-Ausnehmung (6a, 6b) der Saugöffnung (2) und der Blasöffnung (3) des Gebläses (1) jeweils in einem Abstand gegenüberliegen, in dem ein Verbindungskanal (8) verschiebbar angeordnet ist, wobei der Verbindungskanal (8) an seiner ersten Stirnseite so ausgebildet ist, daß er druckdicht jeweils an die Saugöffnung (2) und die Blasöffnung (3) anlegbar ist und an seiner zweiten Stirnseite so ausgebildet ist, daß er druckdicht an der Saug-Ausnehmung (6a) anliegt, wenn seine erste Stirnseite an der Saugöffnung (2) anliegt, und daß druckdicht an der Blas-Ausnehmung (6b) anliegt, wenn seine erste Stirnseite an der Blasöffnung (3) anliegt, und daß ein Antrieb (9) zum Verschieben des Verbindungskanals (8) zwischen der Saug- und der Blasöffnung (2, 3) vorgesehen ist.

2. Vorrichtung nach Anspruch 1, **dadurch gekennzeichnet, daß** der Verbindungskanal (8) eine Dichteinrichtung (7) aufweist, die in seiner mit der Saugöffnung (2) verbundenen Position die Blas-Ausnehmung (6b) und in seiner mit der Blasöffnung (3) verbundenen Position die Saug-Ausnehmung (6a) schließt.

3. Vorrichtung nach Anspruch 1 oder 2, **dadurch gekennzeichnet, daß** ein Wärmetauscher (5) vorgesehen ist und daß die Saugöffnung (2) mit der Saug/Blas-Öffnung (4b) unter Umgehung des Wärmetauschers (5) verbindbar ist.

4. Vorrichtung nach einem der Ansprüche 1 bis 3, **gekennzeichnet durch**
- ein Wärmetauschergehäuse (4), welches einen Wärmetauscher (5) umschließt und an seiner Gehäuseoberseite (4a) mit der Saug/Blas-Öffnung (4b) versehen ist, wobei
- zwischen der Oberseite (5a) Wärmetauschers (5) und der Gehäuseoberseite (4a) ein Leerraum (4c) verbleibt und
- eine dem Gebläse (1) in Gegenüberlage stehende Gehäusewand (6) des Wärmetauschers (5) im Bereich des Leerraums (4c) mit der Saug-Ausnehmung (6a) und Bereich des Wärmetauschers (5) mit der Blas-Ausnehmung (6b) versehen ist,
- ein Schiebeblech (7) mit einer Ausnehmung (7a), das vor der Gehäusewand (6) verschiebbar angeordnet ist, und
- den vor der Saugöffnung (2) und der Blasöffnung (3) verschiebbareren Verbindungskanal (8), der in Richtung des Wärmetauschers (5) an seiner ersten Stirnseite mit dem Schiebeblech (7) verbunden ist, wobei
- in der Blasstellung die Luft aus der Blasöffnung (3) über den Verbindungskanal (8) **durch** die zweite Ausnehmung (6b) in den Wärmetauscher (5) eintritt, dort erwärmt wird und über die Saug/Blas-Öffnung (4b) in die Büste eingeleitet wird, während das Schiebeblech (7) die erste Ausnehmung (6a) abdichtend bedeckt, und
- in der Saugstellung die Luft aus der Büste über die Saug/Blas-Öffnung (4b) in den Leerraum (4c) des Wärmetauschergehäuses (4) gesaugt wird und dort über die erste Ausnehmung (6a) **durch** den Verbindungskanal (8) zur Saugöffnung (2) gelangt, während das Schiebeblech (7) die zweite Ausnehmung (6b) abdichtend bedeckt.

5. Vorrichtung nach einem der Ansprüche 1 bis 4, **dadurch gekennzeichnet, daß** die Querschnitte der Saug-Ausnehmung (6a) und der Blas-Ausnehmung (6b) so ausgebildet sind, daß beim Übergang vom Saugen zum Blasen ein linearer abnehmender Saugstrom und anschließend eine linear ansteigender Blasstrom entsteht.

6. Vorrichtung nach Anspruch 5, **dadurch gekennzeichnet, daß** die Unterkante der Saug-Ausnehmung (6a) in Richtung der Blas-Ausnehmung (6b) ansteigt und die Oberkante der Blas-Ausnehmung (6b) in Richtung der Saug-Ausnehmung (6a) abfällt.

7. Vorrichtung nach einem der vorhergehenden Ansprüche, **dadurch gekennzeichnet, daß** der Antrieb (9) mit einer Regelvorrichtung versehen ist, die ein programmierbares Einstellen von Zwischenstufen der Saug/Blas-Leistung ermöglicht.

## Claims

1. Apparatus for finishing items of clothing, having a blower (1), which has a suction opening (2) and a blowing opening (3), having a suction/blowing opening (4b) for blowing the air into the item of clothing and sucking the air from the item of clothing, having a suction cutout (6a) for connecting the suction opening (2) to the suction/blowing opening (4b), having a blowing cutout (6b) for connecting the blowing opening (3) to the suction/blowing opening (4b), and having an arrangement (9) for controlling the flow direction between the blower (1) and the suction/blowing opening (4b), **characterized in that** the suction and the blowing cutouts (6a, 6b) are located opposite the suction opening (2) and the blowing opening (3) of the blower (1), respectively, in each case by a spacing in which a connecting channel (8) is arranged in a displaceable manner, wherein the connecting channel (8) is designed on its first end side such that it can be positioned in a pressure-tight manner at the suction opening (2) and the blowing opening (3), respectively, and is designed on its second end side such that it abuts in a pressure-tight manner upon the suction cutout (6a) when its first end side abuts upon the suction opening (2), and that it abuts in a pressure-tight manner upon the blowing cutout (6b) when its first end side abuts upon the blowing opening (3), and **in that** a drive (9) is provided for displacing the connecting channel (8) between the suction and the blowing openings (2, 3).

2. Apparatus according to Claim 1, **characterized in that** the connecting channel (8) has a sealing arrangement (7) which, in its position connected to the suction opening (2), closes the blowing cutout (6b) and, in its position connected to the blowing opening (3), closes the suction cutout (6a).

3. Apparatus according to Claim 1 or 2, **characterized in that** a heat exchanger (5) is provided, and **in that** the suction opening (2) can be connected to the suction/blowing opening (4b) with the heat exchanger (5) being bypassed in the process.

4. Apparatus according to one of Claims 1 to 3, **characterized by**
- a heat-exchanger housing (4), which encloses a heat exchanger (5) and is provided with the suction/blowing opening (4b) on its top housing side (4a), wherein
- an empty space (4c) remains between the top side (5a) of the heat exchanger (5) and the top housing side (4a), and
- a housing wall (6) of the heat exchanger (5), said wall being located opposite the blower (1), is provided with the suction cutout (6a) in the region of the empty space (4c) and with the blowing cutout (6b) in the region of the heat exchanger (5),
- a slide plate (7) which has a cutout (7a) and is arranged in a displaceable manner in front of the housing wall (6), and
- the connecting channel (8), which can be displaced in front of the suction opening (2) and the blowing opening (3) and is connected to the slide plate (7) on it first end side, in the direction of the heat exchanger (5), wherein
- in the blowing position, the air passes out of the blowing opening (3) via the connecting channel (8), through the second cutout (6b), into the heat exchanger (5), is heated there and, via the suction/blowing opening (4b), is introduced into the chest, while the slide plate (7) covers the first cutout (6a) with sealing action, and
- in the suction position, the air is taken in from the chest, via the suction/blowing opening (4b), into the empty space (4c) of the heat exchanger housing (4) and passes via the first cutout (6a) there, through the connecting channel (8), to the suction opening (2), while the slide plate (7) covers the second cutout (6b) with sealing action.

5. Apparatus according to one of Claims 1 to 4, **characterized in that** the cross sections of the suction cutout (6a) and of the blowing cutout (6b) are designed such that, upon transfer from suction to blowing operation, a linear decreasing suction stream and then a linear increasing blowing stream is produced.

6. Apparatus according to Claim 5, **characterized in that** the bottom edge of the suction cutout (6a) slopes up in the direction of the blowing cutout (6b) and the top edge of the blowing cutout (6b) slopes down in the direction of the suction cutout (6a).

7. Apparatus according to one of the preceding claims, **characterized in that** the drive (9) is provided with a control means which allows programmable adjustment of intermediate stages of the suction/blowing capacity.

## Revendications

1. Dispositif pour le traitement de finition des vêtements, comprenant une soufflerie (1), qui est munie d'un orifice d'aspiration (2) et d'un orifice de soufflage (3), une ouverture de soufflage/aspiration (4b) destinée à souffler et aspirer l'air dans un vêtement et hors du vêtement, une cavité d'aspiration (6a) destinée à relier l'orifice d'aspiration (2) avec l'ouverture de soufflage/aspiration (4b), une cavité de soufflage (6b) destinée à relier l'orifice de soufflage (3) avec l'ouverture de soufflage/aspiration (4b), et un dispositif (9) destiné à commander le sens du flux entre la soufflerie (1) et l'ouverture de soufflage/aspiration (4b), **caractérisé en ce que** la cavité d'aspiration (6a) et la cavité de soufflage (6b) sont situées respectivement en face de l'orifice d'aspiration (2) et de l'orifice de soufflage (3) de la soufflerie (1) à une distance donnée, dans laquelle est agencé un canal de liaison (8) mobile, le canal de liaison (8) étant conçu sur sa première face frontale de telle sorte qu'il peut être mis en appui de manière étanche contre l'orifice d'aspiration (2) et l'orifice de soufflage (3) respectivement, et étant conçu sur sa deuxième face frontale de telle sorte qu'il est en appui de manière étanche contre la cavité d'aspiration (6a), lorsque sa première face frontale est en appui contre l'orifice d'aspiration (2) et de telle sorte qu'il est en appui de manière étanche contre la cavité de soufflage (6b), lorsque sa première face frontale est en appui contre l'orifice de soufflage (3), et **en ce qu'**il est prévu un entraînement (9) destiné à déplacer le canal de liaison (8) entre l'orifice d'aspiration (2) et l'orifice de soufflage (3).

2. Dispositif selon la revendication 1, **caractérisé en ce que** le canal de liaison (8) comporte un système d'étanchéité (7) qui obture la cavité de soufflage (6b) lorsque ledit canal est dans la position reliée à l'orifice d'aspiration (2) et obture la cavité d'aspiration (6a) lorsque ledit canal est dans la position reliée à l'orifice de soufflage (3).

3. Dispositif selon la revendication 1 ou 2, **caractérisé en ce qu'**un échangeur thermique (5) est prévu et **en ce que** l'orifice d'aspiration (2) peut être relié à l'ouverture de soufflage/aspiration (4b) en contournant l'échangeur thermique (5).

4. Dispositif selon une des revendications 1 à 3, **caractérisé par**
- un boîtier (4) pour un échangeur thermique, qui enveloppe un échangeur thermique (5) et dont la face supérieure (4a) est munie de l'ouverture de soufflage/aspiration (4b), dans lequel
- un espace libre (4c) subsiste entre la face supérieure (5a) de l'échangeur thermique (5) et la face supérieure (4a) du boîtier, et
- une paroi (6) du boîtier de l'échangeur thermique (5), située en face de la soufflerie (1), est munie de la cavité d'aspiration (6a) dans la zone de l'espace libre (4c) et de la cavité de soufflage (6b) dans la zone de l'échangeur thermique (5),
- une plaque métallique coulissante (7) munie d'un évidement (7a), qui est disposée de manière à pouvoir coulisser devant la paroi (6) du boîtier, et
- le canal de liaison (8), qui peut coulisser devant l'orifice d'aspiration (2) et l'orifice de soufflage (3) et qui est relié sur sa première face frontale, en direction de l'échangeur thermique (5), avec la plaque métallique coulissante (7), dans lequel
- en position de soufflage, l'air insufflé par l'orifice de soufflage (3) passe par le canal de liaison (8) et entre par la deuxième cavité (6b) dans l'échangeur thermique (5), où l'air est chauffé et est acheminé dans le mannequin par l'intermédiaire de l'ouverture de soufflage/aspiration (4b), alors que la plaque métallique coulissante (7) obture de manière étanche la première cavité (6a), et
- en position d'aspiration, l'air est aspiré hors du mannequin par l'intermédiaire de l'ouverture de soufflage/aspiration (4b) vers l'espace vide (4c) du boîtier (4) de l'échangeur thermique, est acheminé à partir de là en passant par la première cavité (6a) et à travers le canal de liaison (8) vers l'orifice d'aspiration (2), alors que la plaque métallique coulissante (7) obture de manière étanche la deuxième cavité (6b).

5. Dispositif selon l'un quelconque des revendications 1 à 4, **caractérisé en ce que** les sections de la cavité d'aspiration (6a) et de la cavité de soufflage (6b) sont conçues de telle sorte que, au moment de la transition du processus d'aspiration vers le processus de soufflage, il se forme un flux d'aspiration linéairement décroissant, suivi d'un flux de soufflage linéairement croissant.

6. Dispositif selon la revendication 5, **caractérisé en ce que** le bord inférieur de la cavité d'aspiration (6a) remonte en direction de la cavité de soufflage (6b) et le bord supérieur de la cavité de soufflage (6b) descend en direction de la cavité d'aspiration (6a).

7. Dispositif selon l'une quelconque des revendications précédentes, **caractérisé en ce que** l'entraînement (9) est muni d'un dispositif de réglage, qui permet un réglage programmable des étapes intermédiaires de la puissance d'aspiration et de soufflage.
